# EUROPÄISCHE PATENTSCHRIFT

(11) **EP 0 242 650 B1**
(45) Veröffentlichungstag und Bekanntmachung des Hinweises auf die Patenterteilung: **10.07.1991**
(21) Anmeldenummer: 87104797.3
(22) Anmeldetag: 01.04.1987
(51) Int. Cl.: E04C 2/26, E04C 2/38, E04C 2/04

(54) **Verfahren zur Herstellung eines tafelförmigen Bauelementes**
Method of manufacturing a building panel
Procédé de fabrication d'un panneau de construction

(30) Priorität: 16.04.1986 DE 3612716
(43) Veröffentlichungstag der Anmeldung: 28.10.1987
(73) Patentinhaber: Rein, Helmut, D-6729 Leimersheim (DE)
(72) Erfinder: Rein, Helmut, D-6729 Leimersheim (DE)
(74) Vertreter: Brommer, Hans Joachim, Dr.-Ing.

(56) Entgegenhaltungen:
- CH-A- 208 156
- CH-A- 453 998
- DE-A- 2 524 147
- DE-C- 3 411 267
- FR-A- 2 399 392

## Beschreibung

Die Erfindung bezieht sich gattungsgemäß auf ein Verfahren zur Herstellung eines tafelförmigen Bauelementes, insbes. für Decken und Wände, welches aus zumindest einer Deckplatte und einem Zentralelement aufgebaut ist und dessen Deckplatte aus einem hygroskopischen Werkstoff besteht, wobei die Deckplatte getrocknet und im getrockneten Zustand mit Hilfe eines Kunstharzklebers mit dem Zentralelement verbunden wird, welches als Gitterrost oder als massive Platte ausgeführt ist, wobei fernerhin die Deckplatte vor oder nach der Verklebung mit dem Zentralelement mit einer die Oberflächenporen reduzierenden Beschichtung versehen wird. - Im allgemeinen ist ein solches Bauelement mit zwei Deckplatten versehen, einer Innenplatte und einer Außenplatte. Das Zentralelement kann eine Platte, ein Rahmen oder ein Gitterrost sein. Ist das Zentralelement ein Rahmen oder ein Gitterrost, so kann der Zwischenraum mit einem Dämmstoff ausgefüllt sein. Hygroskopische Werkstoffe sind z. B. Spanplatten, Faserplatten und insbes. Zementspanplatten sowie Faserzementplatten.

Im Rahmen der (aus der Praxis) bekannten Maßnahmen erfolgt die Trocknung im Zuge der Herstellung der Deckplatten, und zwar nach Maßgabe von Vorschriften der Technologie ohne Rücksicht auf den späteren Verwendungsort des Bauelementes. Bei der Verklebung achtet man nicht darauf, ob der Kleber Wasser enthält und folglich Wasser in das Aggregat aus Deckplatte und Zentralelement einträgt. Das gilt auch für die Beschichtung, deren Zweck darin besteht, eine dekorative oder schützende Oberfläche zu bilden, während auf ihre Funktion als Wasserdampfsperre durch Porenschluß keine Rücksicht genommen wird. Die fertigen Bauelemente zeigen bei der Verwendung häufig störende Veränderungen, nämlich Dehnungen und Schrumpfungen. Das schränkt die Verwendung ein, weil beispielsweise bei einem Bauwerk, welches mit solchen Bauelementen aufgebaut wird, entsprechende Dehnungsfugen eingerichtet werden müssen und das Bauelement selbst als statisch tragendes Bauteil nicht eingesetzt werden und zur Statik des Bauwerkes insgesamt nur wenig beitragen kann. Die Bauelemente können nicht fugenlos eingebaut werden. Die statische Belastung muß im wesentlichen einem gesonderten stabilen Gerüst aus Holz, Metall oder Stahlbeton übertragen werden.

Der Erfindung liegt die Aufgabe zugrunde, das gattungsgemäße Verfahren so zu führen, daß die hergestellten Bauelemente störende Dehnungen und Schrumpfungen nicht mehr aufweisen und fugenlos eingebaut werden können.

Zur Lösung dieser Aufgabe lehrt die Erfindung, daß zum Zwecke der Verwendung des Bauelementes in einem Klima mit einer zeitlichen, mittleren, minimalen, relativen Luftfeuchtigkeit von a % die Deckplatte im Zuge der Herstellung des Bauelementes auf eine relative Plattenfeuchtigkeit von b % (bezogen auf die Trockenmasse) heruntergetrocknet wird, die kleiner ist als dem der mittleren, minimalen, relativen Luftfeuchtigkeit zugeordneten Punkt der relativen Plattenfeuchtigkeit auf der Gleichgewichtskurve der relativen Plattenfeuchtigkeit der Deckplatte im Feuchtigkeitsaustausch mit der Umgebungsluft entspricht, daß die Deckplatte in diesem Trocknungszustand mit starrem Verbund auf ein Zentralelement aufgeklebt wird, welches feuchtigkeitsdehnungsfrei oder feuchtigkeitsdehnungsarm ist, und daß danach die Beschichtung auf alle Oberflächen der den angegebenen Trocknungszustand aufweisenden Deckplatte aufgebracht wird, die mit der Außenluft in Berührung kommen. - Klima meint im Rahmen der Erfindung nicht nur das metereologische Klima an einem bestimmten geographischen Ort sondern auch die Umgebungsverhältnisse, die z. B. in einem Tiefkühlraum, einer Trockenkammer oder in einer Großküche herrschen.

Erfindungsgemäß hergestellte Bauelemente weisen die folgenden Eigenschaften auf: Bei niedrigster, vorkommender relativer Luftfeuchtigkeit am Verwendungsort entstehen keine Schrumpfspannungen und keine Materialrisse, da die einer feuchtigkeitsbedingten Längenänderung unterworfenen Komponenten im Zustand ihrer kleinsten Ausdehnung verarbeitet und mit dem Zentralelement vereinigt worden sind. Die Schrumpfungen sind damit gleichsam vorweggenommen. Bei wesentlich ansteigender relativer Luftfeuchtigkeit am Verwendungsort erfolgt eine stark verlangsamte Anpassung der Materialfeuchtigkeit der hygroskopisch reagierenden Komponente, d. h. der Deckplatte bzw. der Deckplatten, bedingt durch die Reduktion der Porenzahl und Porenfläche durch die aufgebrachte Beschichtung. Bei sehr lang anhaltender hoher relativer Luftfeuchtigkeit am Verwendungsort verhindert die starre Verklebung der hygroskopischen Deckplatte bzw. Deckplatten auf den nicht oder nur unwesentlich auf Feuchtigkeit reagierenden Untergrund eine Dehnung dieser Komponenten in Länge und Breite. Die im Material auftretenden Spannungen werden in die Richtung der Materialdicke umgelenkt.

Im einzelnen bestehen im Rahmen der Erfindung mehrere Möglichkeiten der weiteren Ausbildung des Verfahrens. Eine bevorzugte Ausführungsform der Erfindung ist dadurch gekennzeichnet, daß mit einem wasserfesten Kunstharzkleber gearbeitet wird, der sicherstellt, daß durch den Kleber Wasser in das Aggregat aus Deckplatte und Zentralelement nicht eingetragen wird. Man kann aber auch mit Kunstharzklebern arbeiten, die Wasser mitführen, wenn nur der Wassergehalt genügend niedrig gehalten wird. Entsprechend empfiehlt es sich, mit einem wasserfreien oder wasserarmen Beschichtungswerkstoff zu arbeiten. Nach bevorzugter Ausführungsform wird mit dem Beschichtungswerkstoff die Anzahl der Oberflächenporen um mindestens 50 %, vorzugsweise um etwa 75 %, reduziert.

Als Zentralelement kommen in Frage Metallplatten, Metallprofile, Rahmen und Gitterroste aus Metallprofilen. Man kann jedoch das Zentralelement auch aus Holz aufbauen. Insoweit eignet sich insbes. Sperrholz, dessen Längenänderung durch eine geeignete Vielschichtverleimung in beiden Richtungen minimiert ist. Aber auch mit Massivholzprofilen kann gearbeitet werden, wenn diese so zu einem Rahmen oder zu einem Gitterrost angeordnet werden, daß die feuchtigkeitsbedingten Maßänderungen des Holzes in Breite und Dicke sich nicht auswirken. In Längsrichtung parallel zur Faserrichtung ist die feuchtigkeitsbedingte Längenänderung von Holz bekanntlich vernachlässigbar klein, was hier ausgenutzt werden kann. Arbeitet man mit Deckplatten, deren Dicke zur Herstellung besonders leichter Bauelemente nicht besonders groß ist, so empfiehlt es sich, mit einem Gitterrost als Zentralkörper zu arbeiten, dessen Gitterstäbe einen Abstand aufweisen, der maximal dem Zwanzigfachen der Dicke der Deckplatte bzw. einer der beiden Deckplatten entspricht. Dadurch wird verhindert, daß die verhältnismäßig dünnen Deckplatten bei Wasseraufnahme sich nach außen hin konvex verformen.

Im folgenden wird die Erfindung anhand einer graphischen Darstellung und anhand von Ausführungsbeispielen erläutert.

Die graphische Darstellung erläutert das Verhalten einer Zementspanplatte in bezug auf die Plattenfeuchtigkeit im Austausch mit der Umgebungsluft. Auf der Ordinate ist die relative Luftfeuchtigkeit aufgetragen worden, auf der Abszisseachse die relative Plattenfeuchtigkeit in Prozent, bezogen auf die Trockenmasse. Die eingetragene Kurve K ist die Gleichgewichtskurve, und zwar bei einer Temperatur von 20 °C. Man erkennt, daß bei einer relativen Luftfeuchtigkeit von 80 % die Plattenfeuchtigkeit etwa 9 % beträgt. Bei einer relativen Luftfeuchtigkeit von 90 % beträgt die Plattenfeuchtigkeit etwa 15 %. Man entnimmt daraus, daß hygroskopisch reagierende Materialien ständig eine bestimmte Menge Wasser in fein verteilter Form als Feuchtigkeit binden. Sie geben von dieser Feuchtigkeit an die Umgebungsluft ab, wenn die Luft trockener wird. Sie nehmen aus der Umgebungsluft Feuchtigkeit auf , wenn diese feuchter wird. Bei im übrigen konstanten Parametern stellt sich ein Gleichgewichtswert ein. Die dargestellte Kurve ist für die Praxis nicht in ihrer ganzen Länge von Bedeutung . Der Bereich unterhalb von 30 % relativer Luftfeuchtigkeit wird nur in seltenen Ausnahmefällen wichtig. Ebenso ist der Bereich oberhalb von 90 % relativer Luftfeuchtigkeit nur in bestimmten Klimata erheblich.

### Beispiel 1:

Eine Fertigbauwand bestehend aus Bauelementen mit Deckplatten, die als Zementspanplatten ausgeführt sind und die einen Holzinnenrahmen aufweisen, soll in einem nordafrikanischen Wüstengebiet aufgestellt werden. Das Klima zeigt eine niedrigste relative Luftfeuchtigkeit von 30 % bei 15 °C. Diesen Bedingungen entspricht eine Plattenfeuchtigkeit von 3,1 %. Erfindungsgemäß müssen die Deckplatten auf diese Plattenfeuchtigkeit mittles Trocknung eingestellt werden. Das Zentralelement ist als Holzrahmen ebenfalls hygroskopisch. Sein Verhalten gegenüber Luftfeuchtigkeitsänderungen ist jedoch im Vergleich zum Verhalten der Deckplatten sehr unterschiedlich. Rechtwinklig zur Faserrichtung des Holzes ist eine deutliche, feuchtigkeitsbedingte Längenänderung vorhanden. Parallel zur Faserrichtung ist diese Dimensionsänderung vernachlässigbar klein. Die Deckplatten werden daher in diesem Ausführungsbeispiel parallel zur Faserrichtung des Holzes auf dem Zentralelement fixiert. Es versteht sich, daß man das Holz des Zentralelementes tunlichst ebenfalls trocknet, was jedoch in diesem Fall keine zwingende Vorschrift ist. Die Fixierung der Deckplatten auf diesem Zentralelement erfolgt mit Epoxidharzklebern, Polyurethan-Klebern, Polyvinylacetat-Klebern u. dgl., die kein Wasser oder nur einen geringen Wassergehalt aufweisen. Beispielsweise kann mit solchen Klebern in Alkohol-Dispersion gearbeitet werden. Die Verklebung erfolgt so, daß bei diesem Prozeß von den Deckplatten Feuchtigkeit aus der Umgebungsluft nicht aufgenommen wird. Die Verklebung wird daher in einem entsprechend trockenen Raum durchgeführt oder die Deckplatten erfahren vor der Verklebung eine entsprechende Erwärmung. Dann erfolgt das Aufbringen einer Oberflächenporen reduzierenden Beschichtung, wobei ebenfalls mit einer Kunststoffbeschichtung gearbeitet werden kann, z. B. mit chemisch härtenden Zweikomponenten-Anstrichsystemen oder in Form von Dispersionen mit hohem Alkololanteil und geringem Wasseranteil.

### Beispiel 2:

Eine nicht starr auf einen Untergrund verklebte Zementspanplatte als Deckplatte von 1000 x 1000 x 10 mm wird von einem Klima mit 30 % relativer Luftfeuchtigkeit ohne Änderung der Temperatur in ein Klima mit permanent 95 % relativer Luftfeuchtigkeit versetzt. Ihre feuchtigkeitsbedingte Volumenänderung beträgt ca.:

Die "feuchte" Abmessung der Deckplatte beträgt demnach

$\text{100,22 x 100,22 x 1,018 cm = 10.224,84 cm³.}$

Dies bedeutet eine Volumenvergrößerung von

Bei einer erfindungsgemäß starr auf einen nicht hygroskopisch reagierenden Untergrund verklebten, ansonsten völlig gleich gearteten Deckplatte werden Längen- und Breitenänderungen unterbunden, und die durch die Verlagerung in ein Feuchtklima (permanent 95 % relative Luftfeuchtigkeit) bedingte Volumenzunahme wirkt sich ausschließlich in Richtung der Plattendicke aus, d. h. die Deckplatte quillt in der Dicke um 2,2484 % anstatt um 1,8 % bei der nicht verklebten Deckplatte. Die Dicke der Deckplatte wird von 10 mm auf 10,248 mm ansteigen. Diese Dickenänderung ist bei einem Bauelement praktisch bedeutungslos.

Sie hat weder einen wesentlichen Einfluß auf das Materialgefüge, noch ist sie optisch wahrnehmbar.

### Beispiel 3:

Zementspanplatten als Deckplatten wie im Beispiel 1 werden von einem Klima mit 30 % relativer Luftfeuchtigkeit für eine Zeitdauer von 30 Tagen ohne Änderung der Temperatur in ein Klima mit 95 % relativer Luftfeuchtigkeit versetzt und anschließend wieder dem Klima mit 30 % relativer Luftfeuchtigkeit ausgesetzt.

Bei der nicht starr auf einen Untergrund verklebten Deckplatte treten im Laufe von ca. 20 Tagen die unter Beispiel 2 genannten Dehnungen in Länge, Breite und Dicke ein.

Bei der starr auf ein nicht hygroskopisch reagierendes Zentralelement verklebten und erfindungsgemäß beschichteten Deckplatte erfolgt - bedingt durch die Verringerung der Porenzahl und Porenfläche durch die Beschichtung - die Feuchtigkeitsaufnahme mit einer Verzögerung. Die Verzögerung in der Feuchtigkeitsaufnahme verläuft etwa proportional der Verringerung der Porenfläche an der Grenzfläche Deckplatte/Luft. Bei 50%iger Verringerung dieser Porenfläche bedeutet dies, daß diese Deckplatten in den 30 Tagen Feuchtklima nur etwa 3/4 der in einer Dauerbehandlung zu erwartenden Volumenvergrößerung erfahren, d. h., daß die Dicke um auf 10,186 mm ansteigt.

Diese Dickenänderung ist somit kaum größer als die Dickenänderung der nicht verklebten und unbeschichteten Deckplatte mit 1,8 % auf 10,18 mm.

Aus den Beispielen 2 und 3 wird ersichtlich, daß z. B. erfindungsgemäß behandelte Zementspanplatten auf kurzzeitige Schwankungen der relativen Luftfeuchtigkeit (Tag-Nacht-Schwankungen, Wochenschwankungen) praktisch nicht mehr nennenswert reagieren, und daß selbst bei extremen langzeitigen Änderungen von 30 % auf 95 % relativer Luftfeuchtigkeit und umgekehrt die Umlenkung der Längendehnungskräfte in eine Dickenänderung in so eng begrenzten Bereichen verläuft, daß weder eine Materialschädigung (Gefügeveränderung) noch ein Sichtbarwerden der Volumenänderung eintritt. Es erfolgt demnach erfindungsgemäß eine Unterbindung der feuchtigkeitsbedingten Längenänderung von Fertigbaumaterialien auf Kosten einer größeren Dickenquellung dieser Materialien, wobei diese größere Dickenquellung weit unterhalb der Schwelle der physikalisch und optisch zumutbaren Grenze bleibt. Folglich können großflächige Bauteile (Wände, Decken) ohne Bewegungs- oder Dehnfugen hergestellt werden.

## Patentansprüche

1. Verfahren zur Herstellung eines tafelförmigen Bauelementes, insbesondere für Decken und Wände, welches aus zumindest einer Deckplatte und einem Zentralelement aufgebaut ist und dessen Deckplatte aus einem hygroskopischen Werkstoff besteht, wobei die Deckplatte getrocknet und im getrockneten Zustand mit Hilfe eines Kunstharzklebers mit dem Zentralelement verbunden wird, welches als Gitterrost oder als massive Platte ausgeführt ist, wobei fernerhin die Deckplatte vor oder nach der Verklebung mit dem Zentralelement mit einer die Oberflächenporen reduzierenden Beschichtung versehen wird, **dadurch gekennzeichnet**, daß zum Zwecke der Verwendung des Bauelementes in einem Klima mit einer zeitlichen, mittleren, minimalen, relativen Luftfeuchtigkeit von a % die Deckplatte im Zuge der Herstellung des Bauelementes auf eine relative Plattenfeuchtigkeit von b % (bezogen auf die Trockenmasse) heruntergetrocknet wird, die kleiner ist als dem der mittleren, minimalen, relativen Luftfeuchtigkeit zugeordneten Punkt der relativen Plattenfeuchtigkeit auf der Gleichgewichtskurve der relativen Plattenfeuchtigkeit der Deckplatte im Feuchtigkeitsaustausch mit der Umgebungsluft entspricht, daß die Deckplatte in diesem Trocknungszustand mit starrem Verbund auf ein Zentralelement aufgeklebt wird, welches feuchtigkeitsdehnungsfrei oder feuchtigkeitsdehnungsarm ist, und daß danach die Beschichtung auf alle Oberflächen der den angegebenen Trocknungszustand aufweisenden Deckplatte aufgebracht wird, die mit der Außenluft in Berührung kommen.

2. Verfahren nach Anspruch 1, dadurch gekennzeichnet, daß mit einem wasserfreien Kunstharzkleber gearbeitet wird.

3. Verfahren nach einem der Ansprüche 1 oder 2, dadurch gekennzeichnet, daß mit einem wasserfreien Beschichtungswerkstoff gearbeitet wird.

4. Verfahren nach einem der Ansprüche 1 bis 3, dadurch gekennzeichnet, daß mit dem Beschichtungswerkstoff die Anzahl der Oberflächenporen um mindestens 50 %, vorzugsweise um etwa 75 %, reduziert wird.

5. Verfahren nach einem der Ansprüche 1 bis 4 in der Ausführungsform mit einem Gitterrost als Zentralelement, dadurch gekennzeichnet, daß mit einem Gitterrost gearbeitet wird, dessen Gitterstäbe einen Abstand aufweisen, der maximal dem Zwanzigfachen der Dicke der Deckplatte bzw. der addierten Dicke der Deckplatten entspricht.

## Claims

1. Method for the production of a building element of panel form, especially for ceilings and walls, which is assembled from at least one cover plate and a central element and the cover plate of which consists of a hygroscopic material, wherein the cover plate is dried and connected in the dried condition with the aid of a synthetic resin adhesive with the central element which is formed as a lattice grid or as a solid plate, while furthermore the cover plate is provided, before or after the sticking with the central element, with a coating which reduces the surface pores, characterised in that for the purpose of using the building element in a climate with a temporal, mean, minimal, relative air humidity of a % the cover plate is dried down in the course of the production of the building element to a relative plate humidity of b % (in relation to the dry mass) which is lower than the point, associated with the mean, minimal, relative air humidity, of the relative plate humidity on the curve of equilibrium of the relative plate humidity of the cover plate in the moisture exchange with the ambient air, in that the cover plate is stuck in this drying condition by rigid bonding on a central element which is free from or low in moisture expansion, and in that thereafter the coating is applied to all surfaces of the cover plate having the stated drying condition which come into contact with the external air.

2. Method according to Claim 1, characterised in that one works with a water-free synthetic resin adhesive.

3. Method according to one of Claims 1 or 2, characterised in that one works with a water-free coating material.

4. Method according to one of Claims 1 to 3, characterised in that with the coating material the number of surface pores is reduced by at least 50% preferably by about 75 %.

5. Method according to one of Claims 1 to 4, in the form of embodiment with a lattice grid as central element, characterised in that one works with a lattice grid the lattice bars of which have a spacing which corresponds at maximum to twenty times the thickness of the cover plate or the added thickness of the cover plates.

## Revendications

1. Procédé pour fabriquer un élément de construction en forme de panneau, notamment pour des plafonds et des murs, qui est constitué par au moins une plaque de revêtement et un élément central et dont la plaque de revêtement est réalisée en un matériau hygroscopique, et selon lequel on fait sécher la plaque de revêtement et on la raccorde, à l'état sec, au moyen d'une colle à base d'une résine synthétique, à l'élément central, qui est agencé sous la forme d'une grille ou d'une plaque massive, et on applique en outre, à la plaque de revêtement, un revêtement réduisant les pores superficiels, avant ou après son collage sur l'élément central, caractérisé en ce que dans le but d'utiliser le composant sous un climat présentant une humidité relative de l'air moyenne dans le temps minimale égale à a %, on réalise un séchage accru de la plaque de revêtement lors de la fabrication du composant, à une humidité relative égale à b % (rapportés à la masse sèche), qui est inférieure à ce qui correspond au point, associé à l'humidité relative de l'air minimal moyenne, de l'humidité relative de la plaque sur la courbe d'équilibre de l'humidité relative de la plaque de revêtement pendant l'échange d'humidité avec l'air ambiant, qu'on colle la plaque de revêtement dans cet état sec, et ce en formant un produit composite rigide, sur un élément central qui ne présente aucune dilatation à l'humidité ou présente une faible dilatation à l'humidité, et qu'ensuite, on dépose le revêtement sur toutes les surfaces, qui viennent en contact avec l'air extérieur, de la plaque de revêtement présentant l'état de séchage indiqué.

2. Procédé selon la revendication 1, caractérisé en ce qu'on travaille avec une colle formée d'une résine synthétique ne contenant pas d'eau.

3. Procédé selon l'une des revendications 1 ou 2, caractérisé en ce qu'on travaille avec un matériau de revêtement exempt d'eau.

4. Procédé selon l'une des revendications 1 à 3, caractérisé en ce qu'au moyen du matériau de revêtement, on réduit le nombre des pores superficiels d'au moins 50 % et de préférence d'environ 75 %.

5. Procédé selon l'une des revendications 1 à 4, dans son mode de mise en oeuvre avec une grille comme élément central, caractérisé en ce qu'on travaille avec une grille dont les barreaux sont séparés par une distance correspondant au maximum à vingt fois l'épaisseur de la plaque de revêtement ou l'épaisseur additionnée des plaques de revêtement.
